# EUROPÄISCHE PATENTSCHRIFT

(11) **EP 0 653 296 B1**
(45) Veröffentlichungstag und Bekanntmachung des Hinweises auf die Patenterteilung: **04.03.1998**
(21) Anmeldenummer: 94117418.7
(22) Anmeldetag: 04.11.1994
(51) Int. Cl.: B31D 1/02

(54) **Verfahren zum Herstellen von Formular-Etiketten**
Process for the production of form-labels
Procédé pour la préparation de formulaire-étiquettes

(30) Priorität: 10.11.1993 DE 4338214
(43) Veröffentlichungstag der Anmeldung: 17.05.1995
(73) Patentinhaber: Ehret, Bernhard, D-79111 Freiburg (DE)
(72) Erfinder: Ehret, Bernhard, D-79111 Freiburg (DE)
(74) Vertreter: Müller, Hans, Dipl.-Ing.

(56) Entgegenhaltungen:
- WO-A-85/04368
- WO-A-91/18737
- DE-A- 2 931 852
- GB-A- 948 971
- GB-A- 2 235 176
- GB-A- 2 235 177

## Beschreibung

### TECHNISCHES GEBIET

Die Erfindung betrifft ein Verfahren zum Herstellen von Etiketten, die Teilbereiche von Formularen darstellen. Derartige Etiketten stellen Fensterbereiche von Formularen dar. Diese Fensterbereiche und damit diese Formularbereiche lassen sich von dem übrigen Formularbereich abziehen und als Aufkleber (Etikett) verwenden. Auf den Etiketten können Adressen, Kunden-, Mitgliedsnummern oder sonstige Daten aufgedruckt sein.

### STAND DER TECHNIK

Bei einem bekannten Verfahren wird der Teilbereich des Formulars, der das Etikett darstellen soll, auf der Rückseite mit Kaltleim hinterlegt. Dieses Hinterlegen erfolgt im allgemeinen mit einem sogenannten Kaltleimklischeezylinder. Anschließend wird der Kaltleim mit einem silikonbeschichteten Papierstreifen abgedeckt. In einem weiteren Produktionsschritt wird dann der das Etikett darstellende Teilbereich des Formulars zusammen mit dem Klebstoff ausgestanzt. Der silikonbeschichtete Papierstreifen bleibt dabei unverletzt. Auf diese Weise ist es möglich, bei Bedarf das Formular-Etikett mit seiner Klebschicht von dem silikonbeschichteten Papierstreifen abzuziehen und auf ein anderes Formular, eine Postkarte oder eine Verpackung aufzukleben. Nachteilig erweist sich die nicht sehr hohe Klebkraft von Kaltleim und die bei großflächigen Etiketten verstärkt auftretende Wellenbildung. Aufgrund der geringen Viskosität des Kaltleims kann die Umfangsgeschwindigkeit des Kaltleimklischeezylinders nur relativ niedrig sein, da es ansonsten zu unkontrolliertem Leimabspritzen kommen würde.

### DARSTELLUNG DER ERFINDUNG

Ausgehend von diesem Stand der Technik liegt der Erfindung die Aufgabe zugrunde, ein Verfahren zum Herstellen von Formular-Etiketten der eingangs genannten Art anzugeben, mit dem sich verbesserte Etiketten herstellen lassen.

Diese Erfindung ist durch die Merkmale des Patentanspruchs 1 gegeben. Das erfindungsgemäße Verfahren zum Herstellen von Formular-Etiketten zeichnet sich dementsprechend dadurch aus, daß ein Haftkleber auf Heißleimbasis verwendet wird, dieser Haftkleber auf der Silikonseite des silikonbeschichteten Papiers aufgebracht wird und daß anschließend das so beleimte silikonbeschichtete Papier mit seiner beleimten Seite auf das Formular aufgeklebt wird.Beim erfindungsgemäßen Verfahren wird damit nicht das Formular sondern das Silikonpapier beleimt. Dies eröffnet die Möglichkeit, einen Haftkleber auf Heißleimbasis zu verwenden. Nachdem die Welligkeit des Endproduktes wesentlich durch den Wasseranteil im Kaltleim bedingt ist, kann diese Wellenbildung durch die Verwendung des nunmehr möglichen Heißleimes praktisch ausgeschlossen werden. Der Heißleim kann entweder über eine Flächenkaschierdüse oder mittels Auftragswalzen aufgetragen werden. Die Beschichtung des Formulars mit dem bereits die Leimschicht tragenden silikonbeschichteten Papier kann in einem sogenannten Transferverfahren durchgeführt werden. Die Verwendung von Heißleim hat den Vorteil, daß die entsprechende Vorrichtung mit einer wesentlich höheren Produktionsgeschwindigkeit betrieben werden kann, als es mit Kaltleim möglich wäre. Dies rührt daher, daß Heißleim im erhitzten Zustand eine relativ geringe Viskosität besitzt, die aber immer noch höher als die von Kaltleim ist. Diese "geringe" Viskosität ist aber nicht für die Produktionsgeschwindigkeit ausschlaggebend, da der Heißleim relativ schnell abkühlt und zu dem Zeitpunkt, zu dem er auf die Papierbahn aufgebracht wird zusammen mit dem silikonbeschichteten Papierstreifen, bereits relativ stark erkaltet ist. In diesem erkalteten Zustand ist seine Viskosität äußerst hoch, so daß es zu den beim Kaltleimverfahren auftretenden Problemen mit dem unerwünschten Abspritzen von Leim nicht kommen kann.

Weitere Vorteile der Erfindung ergeben sich durch die in den abhängigen Ansprüchen ferner aufgeführten Merkmale sowie aus dem nachstehenden Ausführsbeispiel. Das erfindungsgemäße Verfahren kann nicht nur im Bereich von Endlosformularen, sondern auch bei der Herstellung von Einzelformularsätzen oder auch zur Herstellung von Verpackungen verwendet werden. Das Verfahren eignet sich daher grundsätzlich immer dann, wenn Bahnen oder Produkte mit einer abgedeckten Klebefläche versehen werden sollen.

### KURZE BESCHREIBUNG DER ZEICHNUNG

Die Erfindung wird im folgenden anhand des in der Zeichnung dargestellten Ausführführungsbeispiels näher beschrieben und erläutert.Es zeigen
- Fig. 1: ein schematisiertes Ablaufschema für das Durchführen des erfindungsgemäßen Verfahrens und
- Fig. 2: eine Draufsicht auf ein mit Etiketten versehenes Formular.

### WEGE ZUR AUSFÜHRUNG DER ERFINDUNG

Einer Vorrichtung 10 zum Herstellen von Formular-Etiketten wird von in der Zeichnung rechts eine die Formulare darstellende Papierbahn 12 zugeführt. Mittels eines Zylinders 14 wird eine Silikonpapierbahn 16 auf die nach in der Zeichnung oben zeigende Rückseite 18 der Bahn 12 im sogenannten Transferverfahren aufgebracht.

Die Silikonpapierbahn 16 wird von einer Silikonpapier-Endlosrolle 20 abgezogen. Über eine Flächenkaschierdüse 21 wird die Silikonseite dieser Bahn 16 mit Heißleim 22 beschichtet. Zwischen benachbarten Heißleimbeschichtungen 22 sind leimfreie Zonen 24 von etwa beispielsweise 4 mm vorhanden. Im Bereich dieser Zonen 24 wird die Bahn 16 mittels eines Schneidezylinders 26 abgetrennt. Bei genau mittigem Schneiden ist die Schnittkante dann die halbe Zonenbreite also etwa 2 mm vom Heißleim 22 entfernt. Die Beschichtung des Silikonpapiers kann allerdings auch durchgehend erfolgen. Dann ist es jedoch sinnvoll, die Schneidmesser des Schneidzylinders 26 mit einem geeigneten Medium, zum Beispiel Silikonöl, zu benetzen, um eine Haftung der Abschnitte an den Schneidmessern zu vermeiden.

Die vom Schneidezylinder 26 abgetrennten Bahnabschnitte 16 werden von einem Zylinder 14 angesaugt und dann durch Abblasen auf die Rückseite 18 der Papierbahn 12 aufgebracht. Die Umfangsgeschwindigkeiten des Schneidzylinders 26 und des Ansaug-Abblaszylinders 14 entsprechen der Geschwindigkeit der Papierbahn 12. Diese Geschwindigkeit ist um den Faktor Abschnittslänge der Heißleimbeschichtung im Verhältnis zur Formatlänge der Papierbahn höher als die Geschwindigkeit der dem Schneidzylinder 26 zugeführten Silikonpapierbahn 16. Die Geschwindigkeit in dem Bereich, in dem die Beschichtung des Heißleims auf die Bahn 16 aufgebracht wird, ist also niedriger als im Stand der Technik, da im letzteren Fall die Kaltleimklischeewalzen eine Umfangsgeschwindigkeit aufweisen müßten, die der Geschwindigkeit der Papierbahn exakt entspricht.

Auf der Rückseite 18 der Bahn 12 sind dann voneinander beabstandete Bereiche mit Heißleim 22 vorhanden, die von oben mit Abschnitten der Silikonbahn 16 bedeckt sind. Die Bahn 16 überragt dabei die Heißleimbeschichtung 22 jeweils etwa um die halbe Breite der Zone 24, wenn mit intermittierender Beschichtung gefahren wird, oder die Bahn 16 schließt exakt mit der Beschichtung 22 ab, wenn beispielsweise durchgehend beschichtet wird.

Anschließend wird die Bahn 12 beispielsweise von einem Stanzzylinder 30 so ausgestanzt, daß auf der Vorderseite 32 der Bahn 12 ein vom Formular umfangsmäßig zumindest teilweise abgetrennter Fensterbereich (Etikett) entsteht. Die Silikonpapierbahn 16 wird bei diesem Stanzen nicht verletzt.

Dem Stanzzylinder 30 ist ein Gegendruckzylinder 36 zugeordnet. Dies gilt auch für den Zylinder 14, der ebenfalls mit einem Gegendruckzylinder 38 zusammenwirkt.

Statt der Flächenkaschierdüse könnte auch eine Auftragswalze zum Aufbringen des Leims auf die Silikonpapierbahn 16 verwendet werden. Die Heißleimbeschichtung erfolgt dann im sogenannten Klischeewalzenauftragsverfahren und läßt dann beliebig berandete Leimaufträge zu.

Die beim Konfektionieren und Bearbeiten der Bahn 12 ansonsten noch vorhandenen vor- bzw. nachlaufenden Stanzeinrichtungen und sonstigen Beleim- und Bearbeitungsvorrichtungen sind, da ansich bekannt, nicht dargestellt.

Die Bahn 12 kann zur Herstellung von Endlosformularen oder auch von Einzelformularen verwendet werden. Diese Formulare können auch als Mehrfachsatz jeweils vorhanden sein. Darüber hinaus kann die Bahn 12 auch zur Herstellung von Verpackungen oder Produkten verwendet werden, die mit einer abgedeckten Klebefläche versehen werden sollen.

In der Figur 2 ist ein Formular 40 in Form eines Einzelformulars dargestellt. Das Formular 40 ist mit seiner Vorderseite 32 sichtbar abgebildet. Auf der nicht sichtbaren Rückseite dieses Formulars 40 ist ein Silikonpapier 42 mittels einer Heißleimbeschichtung 22 aufgeklebt. Der Rand 46 des Silikonpapiers 42 steht über den Rand 48 der Leimbeschichtung 22 umfangsmäßig über. Dies deswegen, damit die beim Zertrennen des Silikonpapiers eingesetzten Stanz- bzw. Schneidwerkzeuge nicht mit dem Leim in Berührung kommen. Die Beschichtung könnte jedoch auch bis zum Rand ausgeführt sein, wenn Vorkehrungen getroffen sind, um ein Anhaften der Silikonpapier-Abschnitte an den Schneidwerkzeugen zu verhindern, wie bereits vorstehend ausgeführt ist.

Von der Vorderseite 32 des Formulars 40 ausgehend ist dann ein umlaufender Rand 50 ausgestanzt worden. Dabei ist das Formular 40 zusammen mit seiner Leimbeschichtung 22 tiefenmäßig durchtrennt worden. Das Silikonpapier 42 ist unverletzt geblieben. Außerdem sind noch eine Querstanzung 52 und eine Längsstanzung 54 in gleicher Weise wie die Stanzung des Randes 50 vorgenommen worden. Auf diese Weise sind nicht ein einzelnes sondern vier Etiketten 60 erzeugt worden. Jedes dieser Etiketten 60 läßt sich von dem Formular 40 und damit vom Silikonpapier 42 einzeln abziehen. Statt der vier Etiketten 60 könnte allerdings auch ein einzelnes Etikett 60 auf die vorstehend beschriebene Weise erzeugt sein.

Die Etiketten 60 und der übrige Bereich des Formulars 40 können mit beliebigen Hinweisen bedruckt oder sonstwie versehen sein.

## Patentansprüche

1. Verfahren zum Herstellen von Etiketten (60), die Teilbereiche von Formularen (40) darstellen, bei denen ein mit einem Haftkleber (22) hinterlegter, mit einem silikonbeschichteten Papierstreifen (16) abgedeckter Teilbereich bis auf den Papierstreifen hindurch der Größe des Etikettes entsprechend umfangsmäßig zumindest teilweise ausgestanzt wird,
**dadurch gekennzeichnet,** daß
ein Haftkleber auf Heißleimbasis auf der Silikonseite des silikonbeschichteten Papiers (16) aufgebracht und anschließend das so beleimte, silikonbeschichtete Papier mit seiner beleimten Seite auf das Formular aufgebracht wird.

2. Verfahren nach Anspruch 1,
**dadurch gekennzeichnet,** daß
der Heißleimauftrag mittels einer Flächenkaschierdüse oder mittels Walzen erfolgt.

3. Verfahren nach Anspruch 1 oder 2,
**dadurch gekennzeichnet,** daß
eine endlosgewickelte Silikonpapierrolle verwendet wird.

4. Verfahren nach einem der vorstehenden Ansprüche,
**dadurch gekennzeichnet,** daß
der mit Heißleim beschichtete, silikonbeschichtete Papierstreifen in einem Transferverfahren auf die Rückseite des Formular aufgebracht wird.

5. Verfahren nach einem der vorstehenden Ansprüche,
**dadurch gekennzeichnet,** daß
das silikonbeschichtete Papier während des Aufbringens des Haftklebers mit einer geringeren geschwindigkeit transportiert wird als das den aufgeklebten silikonbeschichtenten Papierstreifen enthaltende Formular.

6. Etiketten (60), die Teilbereiche von Formularen (40) darstellen, bei denen ein mit einem Haftkleber (22) hinterlegter, mit einem silikonbeschichteten Papierstreifen (16) abgedeckter Teilbereich des Formulars bis auf den Papierstreifen hindurch der Größe des Etiketts entsprechend umfangsmäßig zumindest teilweise ausgestanzt ist, hergestellt nach einem Verfahren der vorstehenden Ansprüche 1 bis 5
**dadurch gekennzeichnet,** daß
ein Haftkleber auf Heißleimbasis vorhanden ist.

## Claims

1. Process for the production of labels (60) which constitute subregions of forms (40), in which process a subregion that is backed with a contact adhesive (22) and covered with a silicone-coated paper strip (16) is stamped out circumferentially, at least partly, through as far as the paper strip, corresponding to the size of the label, characterized in that a contact adhesive based on hot glue is applied to the silicone side of the silicone-coated paper (16) and the silicone-coated paper glued in this way is then applied with its glued side onto the form.

2. Process according to Claim 1, characterized in that the hot glue application is carried out by means of a surface-laminating nozzle or by means of rolls.

3. Process according to Claim 1 or 2, characterized in that a continuously wound silicone paper reel is used.

4. Process according to one of the preceding claims, characterized in that the silicone-coated paper strip coated with hot glue is applied to the rear side of the form in a transfer process.

5. Process according to one of the preceding claims, characterized in that, during the application of the contact adhesive, the silicone-coated paper is transported at a lower speed than the form containing the stuck-on silicone-coated paper strip.

6. Labels (60) which constitute subregions of forms (40), in which a subregion that is backed with a contact adhesive (22) and covered with a silicone-coated paper strip (16) is stamped out circumferentially, at least partly, through as far as the paper strip, corresponding to the size of the label, produced in accordance with a process of the preceding Claims 1 to 5, characterized in that a contact adhesive based on hot glue is present.

## Revendications

1. Procédé de préparation d'étiquettes (60) qui constituent des zones partielles de formulaires (40), pour lesquelles une zone partielle, recouverte d'une bande de papier (16) enduite de silicone et doublée d'un produit auto-adhésif (22) est, à l'exception de la bande de papier, au moins partiellement découpée sur sa périphérie conformément à la taille de l'étiquette, **caractérisé** en ce qu'un produit auto-adhésif à base de colle durcissable à chaud est appliqué sur le côté pourvu de silicone du papier (16) enduit de silicone, et le papier enduit de silicone ainsi encollé est ensuite appliqué par son côté encollé sur le formulaire.

2. Procédé selon la revendication 1, **caractérisé** en ce que l'application de la colle durcissable à chaud s'effectue au moyen d'une buse de doublage plan ou au moyen de cylindres.

3. Procédé selon la revendication 1 ou 2, **caractérisé** en ce qu'on utilise une bobine sans fin de papier au silicone.

4. Procédé selon une des revendications précédentes, **caractérisé** en ce que la bande de papier enduite de silicone et de colle durcissable à chaud est appliquée sur la face arrière du formulaire par un procédé de transfert.

5. Procédé selon une des revendications précédentes, **caractérisé** en ce que le papier enduit de silicone est, pendant l'application du produit auto-adhésif, transporté à une vitesse inférieure à celle du formulaire recevant la bande de papier enduite de silicone et encollée.

6. Etiquettes (60) qui constituent des zones partielles de formulaires (40), pour lesquelles une zone partielle du formulaire, recouverte d'une bande de papier (16) enduite de silicone et doublée d'un produit auto-adhésif (22) est, à l'exception de la bande de papier, au moins partiellement découpée sur sa périphérie conformément à la taille de l'étiquette, ces étiquettes étant préparées d'après un procédé selon une des revendications précédentes 1 à 5,
**caractérisées** en ce que le produit auto-adhésif est à base de colle durcissable à chaud.
